# EUROPÄISCHE PATENTSCHRIFT

(11) **EP 2 213 106 B1**
(45) Veröffentlichungstag und Bekanntmachung des Hinweises auf die Patenterteilung: **15.08.2012**
(21) Anmeldenummer: 09752105.8
(22) Anmeldetag: 21.10.2009
(51) Int. Cl.: H04R 7/02, H04R 7/20, H04R 9/02

(54) **FLACHMEMBRANLAUTSPRECHER**
FLAT DIAPHRAGM LOUDSPEAKER
HAUT-PARLEUR À MEMBRANE PLATE

(30) Priorität: 21.10.2008 EP 08075841
(43) Veröffentlichungstag der Anmeldung: 04.08.2010
(73) Patentinhaber: Lautsprecher Teufel GmbH, 10783 Berlin (DE)
(72) Erfinder: RECKERT, Sascha, 12207 Berlin (DE)
(74) Vertreter: Boeckh, Tobias
(86) Internationale Anmeldenummer: PCT/EP2009/007635
(87) Internationale Veröffentlichungsnummer: WO 2010/046132

(56) Entgegenhaltungen:
- WO-A-98/47317
- WO-A-2004/068898
- GB-A- 2 335 821
- JP-A- 56 013 896
- JP-A- 60 091 798
- US-A- 6 044 925

## Beschreibung

Die Erfindung betrifft ein Lautsprechersystem, in welchem die Membran des Lautsprechers insbesondere in ihrem Randbereich eine definierte Materialdicke aufweist und eine um die mechanische Ruhelage dieser Membran achssymmetrische Aufhängung in Form von einer, bevorzugt zwei gespiegelten, identischen Komponenten besitzt und die rückwärtige Schallabstrahlung zu mindestens 50% durch den Innenraum eines Magnetsystems realisiert wird; die Erfindung betrifft weiterhin die Verwendung des Lautsprechersystems als Lautsprecherboxen oder aber bei Radios, Fernsehern, Rundfunkempfängern, Handsprechfunkgeräten, Messempfängern, Mobiltelefonen sowie Kopfhörern oder ähnlichem.

Ein Lautsprecher ist im engeren Sinne eine Vorrichtung, durch welche niederfrequente elektrische Signale in Schall umgewandelt werden. Ganz allgemein werden Lautsprecher manchmal auch unter dem Begriff Schallwandler oder Speaker subsumiert. Schall bezeichnet im allgemeinen Geräusche, Klänge, Töne oder andere Schallarten, wie sie von Menschen oder auch von Tieren auditiv wahrgenommen werden können. Da Lautsprecher in allen Lebensbereichen wie beispielsweise im Kino, beim Fernseher, aber speziell auch in Kopfhörern oder Handsprechfunkgeräten eingesetzt werden, existieren Lautsprecher in verschiedenen Größen und Ausführungen und vor allem in sehr verschiedenen Qualitäten. Für die Größe der Lautsprecher, insbesondere für die Größe der Lautsprechermembran, gilt: Je höher der zu erzeugende Ton, desto kleiner die Abmessungen, womit zahlreiche andere Probleme verbunden sind.

Lautsprecher werden im Stand der Technik auch als Chassis oder Treiber bezeichnet, obwohl diese Begriffe nur bestimmte Vorrichtungselemente eines Lautsprechersystems bezeichnen, beispielsweise den sogenannten Korb oder den Membranantrieb.

Das Grundprinzip zahlreicher im Stand der Technik bekannter Lautsprecher basiert auf einer Wandlung elektrischer Energie in Schallwellen durch das Zusammenspiel mindestens einer Membran, eine Aufhängung dieser, ein Magnetsystem und einer Schwingspule, wie es beispielsweise in WO 98 47 317 A beschrieben wird. Hierfür werden meist flachtrichterförmige, konzentrisch zulaufende Membranen eingesetzt, wie sie beispielsweise in GB 23 35 821 A beschrieben werden.

Diese Membranen erzeugen mithilfe einer mechanischen Schwingung die auditiv wahrnehmbaren Signale. In den meisten Fällen sollen diese Elemente als Kolbenstrahler wirken; die Membran soll also ganzflächig und gleichmäßig bewegt werden. Im Stand der Technik wird ausgeführt, dass dies im allgemeinen nur bei tiefen Frequenzen zu erreichen ist, deren Wellenlänge im Verhältnis zur Membrandurchmesser groß ist.

Die überwiegende Bauform der Lautsprecher ist der elektrodynamische Lautsprecher mit zentralem Antrieb. Bei diesem wird die Membran durch die Wechselwirkung zwischen elektrischem Strom und einem magnetischen Gleichfeld angetrieben. Eine stromdurchflossene Spule befindet sich im magnetischen Gleichfeld des Magneten. Der bekannte elektrodynamische Lautsprecher hat eine zentrale Schwingspule, aber es sind auch Formen mit dezentralen Antrieben beschrieben worden.

Dynamische Lautsprecher oder dynamische Konuslautsprecher werden so konstruiert, dass eine dünne, trichterförmige Membran am äußeren Membranrand und indirekt über die mechanische Verbindung mit einem Schwingspulenträger elastisch aufgehängt wird. Aufgrund der unterschiedlichen Durchmesser, Materialien und Ausformungen der Aufhängungen entstehen unterschiedliche Nachgiebigkeiten, in Abhängigkeit von Bewegungsrichtung und Hub. Bei einigen Lautsprecherchassis findet man anstelle der trichterförmigen Membran auch kuppelförmige oder flache Membranen, die bezüglich der Einspannungen aber im Stand der Technik die gleichen Eigenschaften aufweisen. Bei all diesen Membranen wird angestrebt, die maximale Materialstärke im Bereich der Schwingspule zu erreichen und im Randbereich eine möglichst geringe Membrandicke.

Ein weiteres charakteristisches Merkmal herkömmlicher Lautsprecherchassis ist die rückwärtige Schallabstrahlung der Lautsprechermembran, wobei der Schall typischerweise zu großen Teilen außen am Magnetsystem vorbeigeführt wird (veranschaulicht in den Figuren 3 und 4). Dies ist insbesondere dann problematisch, wenn ein Chassis mit großer Schwingspule und/oder großem Magneten erforderlich ist. In diesem Falle entstehen schädliche Reflektionen und Schallbrechungen am Magnetsystem.

Außerdem breitet sich der von der Staubschutzkappe Richtung Polkern abgestrahlte Schall durch die enge Polkernbohrung oder die Belüftungslöcher in den Membranen und Schwingspulenträgem nicht optimal aus.

Dies hat nichtlineare mechanische Verluste und bei größerer Membranauslenkung Störgeräusche zur Folge. Bei kleinen Lautsprechern wiederum sind die Öffnungen in dem Korb sehr kurz, so dass der Einbau in eine Schallwand diese fast verschließt (siehe Figur 4). Im Stand der Technik wird die Schallwandöffnung auf der Innenseite angeschrägt; wegen des entstehenden Schallkanals mit den störenden Kanten kann aber nicht vermieden werden, dass der Frequenzgang des Chassis durch den Einbau deutlich deformiert wird.

Eine weitere Ausführungsform herkömmlicher Lautsprecherchassis nach Stand der Technik sind Koaxiallautsprecher wie in JP 60 09 1798 A beschrieben, welche zusätzlich einen Hochtöner aufweisen, derer im Bereich der Tief-Mitteltönermembran platziert ist.

Bei üblichen Lautsprechern sind außerdem die Schwingspulen im Verhältnis zum Membrandurchmesser relativ klein, was eine erhebliche temperaturbedingte Dynamikkompression zur Folge hat. Die im Stand der Technik beschriebenen Versuche durch innerhalb der Schwingspule liegende Magnete größere Schwingspulen zu ermöglichen haben wiederum schwierige Strömungsverhältnisse zur Folge und stellen daher bisher keine adäquate Lösung des Problems dar.

Aufgabe der Erfindung war es daher, ein Lautsprechersystem bereitzustellen, welches die Nachteile des Standes der Technik nicht aufweist und das insbesondere gute Leistungsparameter aufweist.

Es war völlig überraschend, dass das erfindungsgemäße Problem mit einem Lautsprechersystem gelöst werden kann, welches mindestens eine Membran, eine Aufhängung dieser, ein Magnetsystem und eine Schwingspule umfasst, wobei die Aufhängung der Membran im Wesentlichen achssymmetrisch um die mechanische Ruhelage in Form von einer, bevorzugt zwei gespiegelten, identischen Komponenten erfolgt. Das Lautsprechersystem umfasst mindestens eine Membran, eine Aufhängung dieser, ein Magnetsystem und eine Schwingspule, wobei
a) die Membran eine um die mechanische Ruhelage dieser Membran achssymmetrische Aufhängung besitzt und
b) die Membran am äußeren Durchmesser eine Stärke von mehr als 10% des Membrandurchmessers aufweist und
c) die rückwärtige Hauptabstrahlung mindestens zu 50% durch den Innenraum des Magnetsystems erfolgt.

Es war völlig überraschend, dass durch die Kombination der einzelnen technischen Merkmale eine funktionelle Wechselwirkung dieser auftritt, die zu einem verbesserten Lautsprechersystem führt, welches die Nachteile des Standes der Technik nicht aufweist. Der Begriff "im Wesentlichen" ist im Sinne der Erfindung kein relativer und somit unklarer Begriff.

Die mit der Erfindung erzielten Effekte wären nicht abrupt dann nicht realisierbar, wenn die Aufhängung der Membran nicht völlig symmetrisch erfolgt. Der Begriff der völlig symmetrischen Aufhängung stellt eine theoretisch mögliche, aber praktisch nicht realisierbare Aufhängung dar, da auch eine Aufhängung, die von der idealisierten theoretischen symmetrischen Aufhängung um ein sehr geringes Maß abweicht, ebenfalls zur Lösung der erfindungsgemäßen Aufgabe herangezogen werden kann. Daher wird durch den Begriff "im Wesentlichen" klargestellt, dass auch eine im Wesentlichen symmetrische Aufhängung, die dieselbe Funktion in demselben Weg und mit demselben Ergebnis hervorbringt, von der erfindungsgemäßen Lehre der symmetrischen Aufhängung mit erfasst ist.

Der Fachmann auf dem Gebiet der Akustik erkennt, was mit dem Begriff einer um die mechanische Ruhelage achssymmetrischen Aufhängung in Form von einer oder zwei gespiegelten, identischen Komponenten für eine Membran im Sinne der Erfindung gemeint ist und er weiß, inwieweit er von der theoretischen, völlig symmetrischen Form in der praktisch realisierten, im Wesentlichen symmetrischen Aufhängung abweichen darf, um die erfindungsgemäße Aufgabe zu lösen.

Bevorzugt wird also ein elektrodynamisches Lautsprecherchassis bereitgestellt, welches entweder eine einteilige symmetrische (Fig. 2(5)) oder eine spiegelbildlich aus mindestens zwei Teilen aufgebaute, nachgiebige Membranaufhängung aufweist (siehe Figuren 1 (4), 2(4)). Es wird eine um die mechanische Ruhelage achssymmetrische Aufhängung in Form von einer oder zwei gespiegelten, identischen Komponenten bereitgestellt (siehe Figur 2). Vorteilhaft ist die nachgiebige Aufhängung, wenn sie vollkommen symmetrisch ist. Der Begriff der vollkommen symmetrischen Aufhängung ist dem durchschnittlichen Fachmann der Lautsprechertechnik bzw. der Akustik bekannt; dieser weiß, was im Bereich seines Fachgebiets als eine vollkommen symmetrische Aufhängung zu verstehen ist.

Die Funktionsweise des erfindungsgemäßen Lautsprechersystems kann überraschend verbessert werden, wenn die Membran, welche durch die beschriebene symmetrische Aufhängung fixiert wird, am äußeren Durchmesser der Membran (Außendurchmesser) mindestens eine solche Stärke wie im Bereich des Zentrums der Membran aufweist, wobei die Membranstärke bzw. die Membrandicke im Randbereich, d. h. im äußeren Durchmesser der Membran, mehr als 10% des Membrandurchmessers beträgt.

Das heißt, wenn der Membrandurchmesser beispielsweise einen Wert von 10 cm aufweist, beträgt die Membranstärke mehr als 1 cm am äußeren Durchmesser der Membran. In diesem Falle könnte beispielsweise die Membrandicke im Bereich des Zentrums der Membran einen halben Zentimeter aufweisen.

Auch ein Lautsprechersystem, welches als technisches Merkmal nur über eine Membran verfügt, die am äußeren Durchmesser eine Stärke von mehr als 10% des Membrandurchmessers aufweist, hat überraschenderweise vorteilhafte Eigenschaften bei der Wiedergabe von auditiv wahrnehmbaren Signalen.

Es war völlig überraschend, dass die Schwingungseigenschaften der Membran durch diese Art der Ausgestaltung verbessert werden.

Vorteilhafterweise erlaubt die gegenüber dem Stand der Technik größere Randdicke der Membran, welche somit eine Abkehr vom technisch Üblichen bedeutet, eine symmetrische Aufhängung dieser in Form von einer oder zwei gespiegelten, im Wesentlichen identischen Komponenten. Die Kombination der technischen Merkmale der erfindungsgemäßen Aufhängung mit denen der Membrandicke am äußeren Durchmesser der Membran führt zu einem besonders verbesserten Lautsprecher. Eine zumindest im Randbereich sehr dicke Membran ermöglicht vorteilhafterweise eine besonders taumelarme Aufhängung, insbesondere eine symmetrische Aufhängung (siehe auch Figuren 1 und 2).

Das erfindungsgemäße Lautsprechersystem bzw. der erfindungsgemäße Lautsprecher wird zusätzlich verbessert, wenn die rückwärtige Schallabstrahlung zu mindestens 50% durch den Innenraum des Magnetsystems erfolgt. Dies ist beispielsweise dadurch realisierbar, dass die Schwingspule im Verhältnis zum Membrandurchmesser gegenüber den bisherigen Abmessungen bekannter Vorrichtungen sehr groß ist, so dass die rückwärtige Schallabstrahlung durch den Innenraum des Magnetsystems erfolgen kann (siehe Figur 1). Eine Eigenschaft der Schwingspule ist deren Induktivität. Zur Steigerung der Induktivität wird ein elektrischer Leiter wie ein Spulendraht mit einer bestimmten Anzahl von Windungen auf den Spulenkörper aufgebracht. Durch die magnetische Verkettung der einzelnen Windungen untereinander und durch die räumliche Anordnung der einzelnen Windungen steigt die Induktivität der Spulen, bevorzugt im Quadrat mit der Windungszahl.

Eine Schwingspule stellt erfindungsgemäß die Antriebseinheit für den Lautsprecher dar. Sie besteht aus einem dünnen Draht, der auf einem Schwingspulenträger aufgewickelt ist. Die Schwingspule taucht in den Luftspalt des Permanent- oder Elektromagneten ein, in dem sich ein Magnetfeld befindet. Der Spulenträger ist mit der Membraneinheit des Lautsprechers verbunden. Das sich durch Stromdurchfluss aufbauende magnetische Wechselfeld bewegt die Schwingspule mit der Membran nach vorne und nach hinten und ermöglicht es so, die Spannungsschwingungen, Luftschwingungen umzusetzen.

Durch die mindestens 50%ige rückwärtige Schallabstrahlung durch das Zentrum der Magnetkonstruktion wird eine Schallabstrahlung mit sehr geringer Luftkompression erreicht.

Die im Verhältnis zum Membrandurchmesser sehr große Schwingspule gestattet eine Reduzierung der Dynamikkompression durch Schwingspulenerwärmung.

Durch die sehr große Schwingspule wird ein außenliegendes Magnetsystem realisiert, welches aus einzelnen Magnetsegmenten bestehen kann, beispielsweise Teilsegmenten aus einem Ring, runden Magnetscheiben oder anderen beliebigen Formen oder einem geschlossenen Ring, um zu gewährleisten, dass die rückwärtige Schallabstrahlung durch das Zentrum der Magnetkonstruktion erfolgen kann.

Wenn der Schwingspulendurchmesser annähernd dem Membrandurchmesser entspricht, beispielsweise gleich groß ist, so liegt der Bereich der größten Membrandicke im Bereich der Schwingspule. Erfindungsgemäß ist mit einer sehr großen, kreisförmigen Schwingspule bevorzugt eine solche gemeint, die in den Bereich des Randes der Membran hineinreicht, beispielsweise dadurch, dass der Schwingspulendurchmesser mindestens 75% des Membrandurchmessers beträgt.

Der Durchmesser von Membran und Schwingspule ist in einer bevorzugten Ausführungsform gleich groß; es kann jedoch in weiteren Vorzugsvarianten der Erfindung vorgesehen sein, dass der Durchmesser der Schwingspule größer ist, als der der Membran.

In einer weiteren bevorzugten Ausführungsform der Erfindung ist vorgesehen, dass die Membran, bevorzugt eine Tieftönermembran, zusätzlich einen Hochtöner, bevorzugt einen Kalottenhochtöner aufweist (Koaxiallautsprecher). Ein Kalottenhochtöner ist ein dynamischer Lautsprecher, bevorzugt für Frequenzen oberhalb von etwa 2 bis 3 kHz, dessen Membran insbesondere als Kugelhaube (kalottenförmig) ausgebildet ist. Der Hochtöner besitzt bevorzugt bei hohen Frequenzen einen größeren Abstrahlwinkel als herkömmliche Lautsprecher. Der Hochtöner ist bevorzugt ein eigenständiges System, welches im Bereich der Tieftönermembran platziert ist, ohne allerdings signifikant bzw. direkt mit diesem wechselzuwirken. Der Hochtöner kann mittig bzw. zentrisch, aber auch an jedem anderen Ort der Tieftönermembran dezentral oder in der Nähe des Zentrums platziert sein. In einer bevorzugten Ausführungsform ist der Hochtöner im Zentrum des Tieftöners auf einer Achse angeordnet.

Es ist besonders bevorzugt, wenn der innerhalb des Magnetensystems liegende Hochtöner den Schall durch eine Öffnung in der Membran des Tieftöners abstrahlt.

Durch die bevorzugte Dimensionierung des Magnetensystems liegt insbesondere ein in der Tieftönermembran zentrisch angeordneter Hochtöner innerhalb des Magnetensystems. Bei dem Hochtöner kann es sich beispielsweise um ein Produkt handeln, wie es in der DE 20 2004 015 635 111 beschrieben ist.

Wenn in der genannten bevorzugten Ausführungsform das erfindungsgemäße Lautsprechersystem zusätzlich einen Hochtöner aufweist, so kann es beispielsweise vorgesehen sein, dass dieses kombinierte Lautsprechersystem eine äußere und eine innere Aufhängung aufweist (Figur 2 (4, 5, 17)). Die Begriffe der inneren bzw. äußeren Aufhängung sind für den Fachmann selbsterklärend. Wenn ein Hochtöner in eine Tieftönermembran platziert wird, liegt zum einen ein äußerer Rand der Tieftönermembran und zum anderen auch ein äußerer Rand der Hochtönermembran vor, wobei letzterer von der Tieftönermembran zumindest teilweise umgeben ist. Die äußere Aufhängung würde beispielsweise dazu dienen, die Membran für den Tief- bzw. Mitteltonbereich zu zentrieren oder zu positionieren.

Der sogenannte innere Ring bezeichnet den Bereich des äußeren Randes des Hochtöners, der von der Membran für den Tief- bzw. Mitteltonbereich umgeben ist. Der Bereich bzw. Spalt zwischen der Tieftöner- bzw. Mitteltonmembran und dem Hochtöner kann bevorzugt so durch dem Fachmann bekannte Materialien abgedichtet werden, dass die Membranbewegung des Lautsprechers für den Tief- bzw. Mitteltonbereich nicht eingeschränkt wird und dass Membranresonanzen gedämpft werden (Figur 2(17)).

In einer weiteren bevorzugten Ausführungsform der Erfindung ist demgemäß mindestens ein Bereich am äußeren Rand der Membran, an welcher die äußere Aufhängung (Sicke) angeordnet ist, durch einen elastischen, offenporigen oder geschlossenporigen Schaumstoff gebildet, der bevorzugt dauerelastisch ist. Selbstverständlich kann es auch vorgesehen sein, dass statt der klassischen Aufhängung der Membran eine Zentrierung dieser dadurch erfolgt, dass die Membran innerhalb des Chassis durch Schaumstoffe positioniert wird. Es kann beispielsweise bevorzugt sein, dass die Membran für den Tief- bzw. Mitteltonbereich mit einem Gewebe wie Acryl-, Nomex- und/oder Baumwollgewebe in Kombination mit Phenolund/oder Epoxidharz oder aber durch eine Gummikonstruktion in Form einer Aufhängung positioniert bzw. zentriert wird.

Es war völlig überraschend, dass diese genannten technischen Merkmale in Kombination mit den bereits ausgeführten, weiteren erfindungsgemäßen Merkmalen zu der Konstruktion eines Koaxiallautsprechers führt, der gegenüber den bekannten Vorrichtungen eine verbesserte Klangqualität aufweist.

Der Einsatz von Schaumstoff als innere Aufhängung und zur Abdichtung des Luftspalts zwischen Tief- oder Mitteltonmembran und Hochtöner ist insbesondere bei der o. g. Kombination von Membran und Hochtöner bevorzugt, insbesondere wenn die Grundkonstruktion für den Tief- bzw. Mitteltonbereich als ebene Fläche erfolgt, die dann die unmittelbare Umgebung des Hochtöners bildet. Es war völlig überraschend, dass der Einsatz von Schaumstoff als innere Aufhängung die Konstruktion eines Koaxiallautsprechers erlaubt, der gegenüber den bekannten Vorrichtungen eine verbesserte Klangqualität aufweist.

In einer weiteren bevorzugten Ausführungsform der Erfindung umfasst das Magnetensystem mindestens einen Magneten bevorzugt aus der Gruppe umfassend einen Samarium-Kobaltmagneten, einen Cer-Kobaltmagneten, einen Aluminium-Nickel-Kobaltmagneten, einen Ferritmagneten und/oder bevorzugt einen Neodymmagneten.

Das erfindungsgemäße Lautsprechersystem weist bevorzugt eine Membran auf, die insbesondere als Sandwich-Membran ausgebildet ist, die durch die Kombination von Kernmaterial und Deckschichten steif ausgebildet werden kann.

Bevorzugt weist das Kernmaterial eine Wabenstruktur auf und kann beispielsweise aus Aramidfasern, Papier, Polyester, Polypropylen oder Aluminium gebildet sein. Die Deckschichten der Membran können Faserwerkstoffe, Metallfolien und/oder. Kunststofffolien umfassen. Bei den Faserwerkstoffen kann es sich beispielsweise um Papier oder Baumwolle handeln. Selbstverständlich ist es auch möglich, technische Gewebe aus Kohlefasern oder Glasfasern bzw. Aramidfasern oder Gelege einzusetzen, bei denen Fasern unidirektional nebeneinander positioniert vorliegen.

Beim Einsatz von Geweben aus Kohle-, Glas- oder Aramidfasern muss das Gewebe zumindest auf einer Seite eine matrixartige Struktur aufweisen, die beispielsweise aus Thermo- oder Duroplasten hergestellt werden kann.

Bevorzugt kann es sich bei den Faserwerkstoffen um Faser-Kunststoff-Verbünde handeln, die aus Verstärkungsfasern und einer Kunststoffmatrix bestehen. Die Matrix umgibt die Fasern, die durch Adhäsiv- oder Kohäsivkräfte an die Matrix gebunden sind. Erfindungsgemäß kann der Faser-Kunststoff-Verbund als Konstruktion aufgefasst werden.

Seine Elemente müssen so kombiniert werden, dass sich die gewünschten Eigenschaften herausbilden. Durch das Zusammenspiel der spezifischen Eigenschaften von Faserwerkstoff und Matrixwerkstoff entstehen die gewünschten Ausgangsmaterialien für die Membranbeschichtung bzw. Membranverstärkung. In die Matrix werden Fasern gebettet, d. h. die Fasern werden räumlich fixiert, was eine Lastein- und -ausleitung ermöglicht. Zusätzlich stützt die Matrix die Fasern. Die Lastübertragung erfolgt durch die Adhäsion zwischen Faser, Matrix und Kern. Bei den Fasern kann es sich beispielsweise um Aramid-, Kohlenstoff-, Polyester-, Nylon-, Polyethylen-, Keramik-, Glas-, Bohr-, Flachs-, Hanf- und/oder andere Fasern handeln.

Im Folgenden soll die Erfindung anhand von Beispielen näher erläutert werden, ohne auf diese Beispiele beschränkt zu sein.

Die Figuren zeigen:
Figur 1: Querschnitt durch eine erfindungsgemäße Membran und ein Lautsprecherchassis, wobei die Membran mittels einer spiegelbildlich aus zwei Teilen aufgebauten, nachgiebigen Membranaufhängung zentriert und positioniert ist.
Figur 2: Querschnitt einer erfindungsgemäßen Membran mit einem zentrisch angeordneten Hochtöner.
Figur 3+4: Zeigen den Querschnitt einer Gehäusewand in einem Lautsprechersystem.

Figur 1 zeigt ein elektrodynamisches Lautsprecherchassis, dessen Besonderheit die um die mechanische Ruhelage der Membran achssymmetrische Aufhängung in Form von zwei gespiegelten, identischen Komponenten (4) ist und die im Verhältnis zum Membrandurchmesser ähnlich große Schwingspule nebst Schwingspulenträger (6, 7) bei gleichzeitiger rückwärtiger Schallabstrahlung hauptsächlich durch den Innenraum des Magnetsystems (10, 11, 12). Zur Umsetzung dieser beispielhaften Konstruktionsart ist eine im Randbereich sehr dicke Membran (1) notwendig. Die zumindest im Randbereich des Beispiels sehr dicke Membran ermöglicht eine taumelarme, symmetrische Aufhängung (4).

Eine um die mechanische Ruhelage beispielhaft vollkommen symmetrische Aufhängung in Form von zwei gespiegelten, identischen Aufhängungen erlaubt die Konstruktion eines vorteilhaften Lautsprechersystems. Eine im Verhältnis zum Membrandurchmesser ähnlich große Schwingspule nebst Schwingspulenträger (6, 7) zur Reduzierung der durch Schwingspulenerwärmung hervorgerufenen Dynamikkompression verbessert das beispielhafte Lautsprechersystem zusätzlich. Das außenliegende Magnetsystem (10, 11, 12) besteht aus einzelnen Magnetsegmenten oder einem geschlossenen Ring zur Gewährleistung einer Hauptschallabstrahlung durch das Zentrum der Magnetkonstruktion mit sehr geringer Luftkompression.

Ein weiterer Vorteil der Konstruktion ergibt sich, wenn sie als Koaxiallautsprecher (wie in Figur 2) aufgebaut wird. Der Hochtöner liegt in einer ebenen Fläche in Form einer Konusmembran vor. Zusätzlich optimieren lässt sich diese ebene Fläche, wenn anstelle einer Aufhängung aus gewelltem Gewebe oder einer Gummiwulst ein gerader Schaumstoffring zur Aufhängung der Membran genutzt wird (17). Der Hochtöner (16) jeglicher Bauart strahlt seinen Schall durch eine Öffnung in der Tieftönermembran ab. Der Hochtöner liegt hierbei innerhalb des Magnetsystems des Lautsprechers. Im Falle der beispielhaften Kombination mit dem Hochtöner ergibt sich - neben der Vorteilen der Grundkonstruktion - für den Tief-/Mitteltonbereich der große Vorteil einer ebenen Fläche in unmittelbarer Umgebung des Hochtöners, insbesondere beim Einsatz von Schaumstoff als innere Aufhängung. Der Einsatz eines Schaumstoffes mit ebener Oberflächenform als Lautsprecheraufhängung (Figur 2 (4, 5, 17)) für Koaxiallautsprecher mit flacher oder nur leicht gewölbter Membranoberfläche ist besonders vorteilhaft.

Voraussetzung für die sinnvolle akustische Funktionsweise bis in den Mitteltonbereich hinein ist die Verwendung moderner Leichtbaustoffe für die Membran.

Die Figuren 3 und 4 zeigen ein charakteristisches Merkmal herkömmlicher Lautsprecherchassis mit ihrer rückwärtigen Schallabstrahlung der Lautsprechermembran, wobei der Schall typischerweise zu großen Teilen an dem Magnetensystem vorbeigeführt wird. Dies ist insbesondere dann problematisch, wenn ein Chassis mit großer Schwingspule und/oder großem Magnet benötigt wird. In diesem Falle entstehen schädliche Reflektionen und Schallbrechungen am Magnetsystem. Die Figur 4 zeigt die Problematik bei sehr kleinen Lautsprechern.

Die unmittelbare Nähe zu Gehäusewänden sorgt bei den bekannten Chassis zu starken Reflektionen von Innenseiten der Wandungen zurück, die durch die Membran nach außen geworfen und damit akustisch störend wirksam werden (18). Eine Bedämpfung an dieser Stelle ist wegen Platzmangels nicht effektiv möglich. Aus diesem Grunde empfiehlt es sich bei herkömmlichen Lautsprechern zur Vermeidung der zuvor genannten Probleme eine im Verhältnis zum Lautsprecherchassis breite Schallwand zu wählen. Bei der beispielhaften Konstruktion aus Figur 1 wird zum einen die Hauptschallabstrahlung durch die Chassismitte realisiert und sie erfolgt damit ungestört von naheliegenden Wänden.

Zum anderen wird der Schall, der zu den Seiten austritt, bei der Reflektion nach außen besser eingedämmt, da er zwei Membranteile mit dazwischen liegenden Luftvolumina zu passieren hat.

### Bezugszeichenliste

**Figur 1****:**
   1 Membran
   2 Kernmaterial
   3 Deckschichten
   4 eine um die mechanische Ruhelage der Membran achssymmetrische Aufhängung in Form von zwei gespiegelten, identischen Komponenten
   6 Schwingspulenträger
   7 Schwingspule
   8 Schwingspulenzuführung
   9 Anschlussstecker
   10 Obere Polplatte
   11 Untere Polplatte
   12 Magnet
   13 Abstandshülse
   14 Schraube
   15 Korb
**Figur 2:**
   1 Membran
   4 eine um die mechanische Ruhelage der Membran achssymmetrische Aufhängung in Form von zwei gespiegelten, identischen Komponenten
   5 eine um die mechanische Ruhelage der Membran achssymmetrische Aufhängung in Form von einer Komponente
   **15 Korb**
   17 innere Aufhängung/Dichtring
   16 Hochtöner
**Figur 3****:**
   1 Membran
   15 Korb
   18 frühe Reflexionen
   19 Primärschall von der Membran
**Figur 4****:**
   20 komprimierte Schallwellen

## Patentansprüche

1. Lautsprechersystem, umfassend mindestens eine Membran (1), eine Aufhängung (5,4) dieser, ein Magnetsystem (12) und eine Schwingspule (8), wobei die Membran (1) eine um die mechanische Ruhelage dieser Membran (1) achssymmetrische Aufhängung besitzt und die rückwärtige Hauptabstrahlung mindestens zu 50% durch den Innenraum des Magnetsystems erfolgt, **dadurch gekennzeichnet, dass**
die Membran (1) am äußeren Durchmesser eine Stärke von mehr als 10% des Membrandurchmessers aufweist..

2. Lautsprechersystem nach Anspruch 1,
**dadurch gekennzeichnet, dass**
die Membran als Tieftönermembran ausgebildet ist und zusätzlich einen Hochtöner aufweist.

3. Lautsprechersystem nach einem der vorhergehenden Ansprüche,
**dadurch gekennzeichnet, dass**
der Durchmesser der Schwingspule im Verhältnis zum Durchmesser der Membran mindestens 0,75:1 beträgt.

4. Lautsprechersystem nach einem der Ansprüche 2 und/oder 3,
**dadurch gekennzeichnet, dass**
der innerhalb des Magnetensystems liegende Hochtöner den Schall durch eine Öffnung in der Membran des Tieftöners abstrahlt.

5. Lautsprechersystem nach einem der vorhergehenden Ansprüche,
**dadurch gekennzeichnet, dass**
mindestens ein Bereich einer Sicke der Membran durch elastischen Schaumstoff gebildet ist.

6. Lautsprechersystem nach einem der vorhergehenden Ansprüche, wobei das Magnetsystem mindestens einen Magneten umfasst, ausgewählt aus der Gruppe umfassend einen Samarium-Kobaltmagneten, einen Cer-Kobaltmagneten, einen Aluminium-Nickel-Kobaltmagneten, einen Ferritmagneten und/oder Neodymmagneten.

7. Lautsprechersystem nach einem der vorhergehenden Ansprüche,
**dadurch gekennzeichnet, dass**
die Membran eine Sandwich-Membran ist.

8. Lautsprechersystem nach Anspruch 7,
**dadurch gekennzeichnet, dass**
das Kernmaterial der Sandwich-Membran eine Wabenstruktur aus Aramidfasern, Papier, Nomex, Kunststoff, bevorzugt Polyester und/oder Polypropylen, Aluminium umfasst und/oder die Deckschichten Faserwerkstoffe, Metallfolien und/oder Kunststofffolien umfassen oder aber das Kernmaterial einen Schaum, bevorzugt technische Schäume umfasst.

## Claims

1. Loudspeaker system comprising at least one membrane (1), one mounting suspension (5.4) for it, a magnet system (12) and a voice coil (8) whereby the membrane (1) features an axially symmetric mounting suspension around the mechanical rest position of this membrane (1) and whereby at least 50% of the rearward main emission takes place through the internal space of the magnet system,
**characterized in that**
the membrane (1) at the outer diameter has a thickness of more than 10% of the membrane diameter.

2. Loudspeaker system according to claim 1,
**characterized in that**
the membrane is designed as a woofer membrane and **in that** it also features a tweeter.

3. Loudspeaker system according to one of the previous claims,
**characterized in that**
the ratio between the diameter of the voice coil and the diameter of the membrane is at least 0.75:1.

4. Loudspeaker system according to one of the claims 2 and/or 3,
**characterized in that**
the tweeter inside the magnet system emits the sound through an opening in the membrane of the woofer.

5. Loudspeaker system according to one of the previous claims,
**characterized in that**
at least one area of a bead of the membrane is made up of an elastic foam material.

6. Loudspeaker system according to one of the previous claims, whereby the magnet system comprises at least one magnet selected from the group comprising a samarium-cobalt magnet, a cerium-cobalt magnet, an aluminum-nickel-cobalt magnet, a ferrite magnet and/or neodymium magnet.

7. Loudspeaker system according to one of the previous claims,
**characterized in that**
the membrane is a sandwich membrane.

8. Loudspeaker system according to claim 7,
**characterized in that**
the core material of the sandwich membrane is comprised of a honeycomb structure made of aramid fibers, paper, Nomex, plastic, preferably polyester and/or polypropylene and/or that the covering layers are comprised of fiber materials, metal foils and/or plastic foils or that the core material is comprised of foam, preferably technical foam materials.

## Revendications

1. Système de haut-parleur, comprenant au moins une membrane (1), une suspension de celle-ci (5, 4), un système magnétique (12) et une bobine mobile (8), la membrane (1) possédant une suspension symétrique par rapport à une droite autour de la position de repos mécanique de cette membrane (1) et l'émission principale arrière s'effectuant au moins à 50 % par la partie intérieure du système magnétique,
**caractérisé en ce que**
la membrane (1) présente au diamètre extérieur une épaisseur de plus de 10 % du diamètre de membrane.

2. Système de haut-parleur selon la revendication 1
**caractérisé en ce que**
la membrane est formé en tant que membrane pour boomer et présente en plus un tweeter.

3. Système de haut-parleur selon l'une des revendications précédentes
**caractérisé en ce que**
le diamètre de la bobine mobile est d'au moins d'un rapport 0,75 : 1 par rapport au diamètre de la membrane.

4. Système de haut-parleur selon l'une des revendications 2 et/ou 3
**caractérisé en ce que**
le tweeter se trouvant dans le système magnétique émet le son par une ouverture dans la membrane du boomer.

5. Système de haut-parleur selon l'une des revendications précédentes
**caractérisé en ce que**
au moins une zone d'une moulure de la membrane est formée par une mousse élastique.

6. Système de haut-parleur selon l'une des revendications précédentes, le système magnétique comprenant au moins un aimant, choisi parmi le groupe comprenant un aimant samarium cobalt, aimant cérium cobalt, un aimant aluminium nickel cobalt, un aimant ferrite et/ou un aimant néodyme.

7. Système de haut-parleur selon l'une des revendications précédentes
**caractérisé en ce que**
la membrane est une membrane sandwich.

8. Système de haut-parleur selon la revendication 7
**caractérisé en ce que**
le matériau noyau de la membrane sandwich comprend une structure alvéolaire en fibres d'aramide, papier, nomex, matière plastique, de préférence du polyester et/ou du polypropylène, de l'aluminium et/ou que les couches de revêtements comprennent des matériaux de fibres, des feuilles métalliques et/ou des feuilles plastiques ou bien que le matériau comprend une mousse, de préférence des mousses techniques.
